# EUROPÄISCHE PATENTSCHRIFT

(11) **EP 3 562 344 B1**
(45) Veröffentlichungstag und Bekanntmachung des Hinweises auf die Patenterteilung: **02.07.2025**
(21) Anmeldenummer: 17836036.8
(22) Anmeldetag: 29.12.2017
(51) Int. Cl.: A41D 13/05

(54) **UNTERBEKLEIDUNGSSTÜCK**
UNDERGARMENT
SOUS-VÊTEMENT

(30) Priorität: 29.12.2016 DE 102016226310; 26.09.2017 DE 102017217135
(43) Veröffentlichungstag der Anmeldung: 06.11.2019
(73) Patentinhaber: Tekath, Anneliese, 82110 Germering (DE)
(72) Erfinder: Tekath, Anneliese, 82110 Germering (DE)
(74) Vertreter: Friese Goeden Patentanwälte PartGmbB
(86) Internationale Anmeldenummer: PCT/EP2017/084858
(87) Internationale Veröffentlichungsnummer: WO 2018/122395

(56) Entgegenhaltungen:
- WO-A1-02/089616
- DE-A1- 102016 226 310
- DE-U1- 202007 006 958
- GB-A- 2 410 673
- US-A- 4 302 847

## Beschreibung

Die Erfindung betrifft ein Unterbekleidungsstück gemäß dem Oberbegriff von Anspruch 1.

Die DE 20 2006 015 234 U1 offenbart eine Weste, die an dem Rücken Einstecköffnungen für Stützkörper aufweist. Diese Weste hat den Nachteil, dass die Stützkörper insbesondere im unteren Rückenbereich nicht an den Körper anliegen, so dass ein Hohlraum zwischen den Lendenwirbeln und der Weste bzw. den Stützkörpern besteht. Bereits durch die Bewegung des Trägers kann ein Luftzug entstehen, der eine Auskühlung in dem unteren Lendenwirbelbereich bewirkt, was zu Verspannungen bzw. einer Entzündung oder anderen Beschwerden führen kann.

Die WO 2002/089 616 A1 offenbart ein Unterbekleidungsstück mit einem wärmespeichernden Bereich. Die US 4 302 847 A, welche den Oberbegriff des Anspruchs 1 offenbart, offenbart eine Schutzbekleidung.

Der Erfindung liegt daher die Aufgabe zugrunde, ein Unterbekleidungsstück anzugeben, das bei einem einfachen Aufbau einen guten Schutz gegenüber durch Bewegungen des Trägers entstehende Luftzüge schafft.

Die Aufgabe wird erfindungsgemäß mit einem Unterbekleidungsstück gemäß Anspruch 1 gelöst. Vorteilhafte Weiterbildungen der Erfindung finden sich in den Unteransprüchen.

Gemäß der Erfindung wird ein Unterbekleidungsstück mit einem Vorderteil und einem Rückenteil angegeben, bei dem das Rückenteil in dem die Lendenwirbel abdeckenden Bereich an seiner Innenseite eine Verstärkungseinrichtung aufweist.

Die Ausführung der Erfindung hat den Vorteil, dass die Verstärkungseinrichtung in die Körperaushöhlung zwischen den Ischiannerven eingreifen und somit einen Luftzug und eine damit einhergehende Auskühlung verhindern kann.

Da die Verstärkungseinrichtung innerhalb des Unterbekleidungsstücks und innerhalb der Körperhöhlung zwischen den Ischiasnerven angeordnet ist, kann das Unterbekleidungsstück getragen werden, ohne dass die Verstärkungseinrichtung aufträgt oder sichtbar wird.

An der Innenseite des Rückenteils bedeutet im Zusammenhang mit der vorliegenden Erfindung, dass die Verstärkungseinrichtung an der Innenseite einer außen angeordneten Stofflage des Rückenteils angebracht ist, bzw. dass die Verstärkungseinrichtung an einer weiteren innen angeordneten Stofflage des Rückenteils angebracht ist. Dabei ist die Versärkungseinrichtung vorzugsweise an der vom Körper abgewandten Seite des innen angeordneten Stofflage des Rückenteils angebracht, so dass sie sowohl von Aussen als auch von Innen nicht sichtbar ist. Auf der Innenseite kann man, wenn die Verstärkungseinrichtung angenäht ist, die Nähte sehen, sofern sie nicht durch eine weiter Stofflage abgedeckt sind, während die Aussenseite keine Hinweise auf die Verstärkungseinrichtung zeigt, weil die Verstärkungseinrichtung an der innen angeordneten Stofflage angebracht ist.

Erfindungsgemäß kann die Verstärkungseinrichtung mehrere übereinander angeordente Stofflagen aufweisen.

Erfindungsgemäß weist die Verstärkungseinrichtung eine Innenlage, eine Mittellage und eine Außenlage auf, die von Innen nach Außen eine zunehmend größere Breite aufweisen. Dabei kann die Innenlage aus einer oder mehreren Stofflagen ausgebildet sein, die auch unterschiedliche Breiten aufweisen können. Alternativ oder zusätzlich kann die Mittellage aus einer oder mehreren Stofflagen ausgebildet sein, die auch unterschiedliche Breiten aufweisen können. Alternativ oder zusätzlich kann die Außenlage aus einer oder mehreren Stofflagen ausgebildet sein, die auch unterschiedliche Breiten aufweisen können.

Erfindungsgemäß kann die Verstärkungseinrichtung eine Zwischenlage aufweist, die eine geringere Breite als die unmittelbar weiter Innen angeordente Stofflage aufweist.

Diese Ausführungen haben den Vorteil, dass die weiter innen als die Zwischenlage angeordneten Stofflagen nach außen ausweichen können, so dass sich die Verstärkungseinrichtung gut an die Kontur des Körpers anpassen kann. Das hat den Vorteil, dass Luftzug und damit ein Unterkühlen der Person noch besser verhindert werden kann.

Erfindungsgemäß kann die Verstärkungseinrichtung eine Zwischenlage aufweist, die eine geringere Breite als die unmittelbar weiter innen angeordnete Stofflage aufweist.

Erfindungsgemäß kann die Verstärkungseinrichtung mehrere Zwischenlagen aufweist, die jeweils eine geringere Breite als die unmittelbar weiter Innen angeordnete Stofflage aufweisen.

Erfindungsgemäß kann die Verstärkungseinrichtung an der Innenseite des Rückenteils angebracht sein.

Erfindungsgemäß kann das Rückenteil zwei Stofflagen aufweisen, und die Verstärkungseinrichtung zwischen den beiden Stofflagen angeordnet sein.

Diese Ausführungen haben den Vorteil eines größeren Tragekomforts, weil die Verstärkungseinrichtung nicht direkt auf der Haut aufträgt.

Erfindungsgemäß kann dabei die Verstärkungseinrichtung an der innen angeordneten Stofflage angebracht sein. Vorzugsweise wird die Verstärkungseinrichtung dabei an der Außenseite der innen angeordneten Stofflage angebracht sein, so dass die Verstärkungseinrichtung zwischen den beiden Stofflagen angeordnet ist. Wenn nur eine Stofflage vorgesehen ist, kann die Verstärkungseinrichtung auf der Innenseite der einen Stofflage des Rückenteils angeordnet sein.

Erfindungsgemäß kann das Rückenteil zwei Stofflagen aufweist, wobei die weiter innen angeordnete Stofflage zumindest im Bereich der Verstärkungseinrichtung in Umfangsrichtung breiter ausgebildet ist als die weiter außen angeordnete Stofflage.

Diese Ausführung hat den Vorteil, dass sich die Verstärkungseinrichtung besser dem Körper des Trägers anpassen und in die Aussparung zwischen den Ischiasnerven eingreifen kann, ohne dass sich die weiter innen angeordnete Stofflage spannt.

Erfindungsgemäß kann das Unterbekleidungsstück aus einem Vliesstoff ausgebildet sein. Alternativ oder zusätzlich kann das Unterbekleidungsstück aus einem Baumwollstoff ausgebildet sein, beispielsweise Molton und/oder Flanell. Alternativ oder zusätzlich kann das Aussenmaterial des Unterbekleidungsstücks aus Polyester bzw. Polyamid bzw. einer Mischung aus den genannten Materialien ausgebildet sein.

Die Ausbildung zumindest der die Haut berührenden Teile des Unterbekleidungsstücks (d.h. der Innenseite des Unterbekleidungsstücks) aus Fleece- bzw. Vliestoff hat in Kombination mit der Verstärkungseinrichtung, die eine enge Anlage des Unterbekleidungsstücks an dem Körper des Trägers bewirkt, den Vorteil, dass Luftlöcher weitgehend vermieden werden können. Das ist insbeosndere im Lendenwirbelbereich vorteilhafft, weil sich dort über der Wirbelsäule eine Vertiefung befindet, die normalerweise von Bekleidungsstücken nicht ausgefüllt ist. Erfindungsgemäß können die ansonsten bei Bewegungen des Trägers entstehenden Luftströme weitgehend unterbunden werden. In Kombination mit dem Vliesstoff entsteht für den Träger ein angenehmes wärmendes Wohlbefinden.

Erfindungsgemäß kann die Verstärkungseinrichtung auch eine Tasche aufweisen, in die ein Latentwärmespeicher und/oder ein Wärmespeicher aus Naturmoor eingebracht werden kann.

Erfindungsgemäß kann die Innenlage weniger als 10 cm breit sein.

Erfindungsgemäß kann die Innenlage weniger als 9 cm breit sein.

Erfindungsgemäß kann die Innenlage weniger als 8 cm breit sein.

Erfindungsgemäß kann die Innenlage weniger als 7 cm breit sein.

Erfindungsgemäß kann die Innenlage weniger als 6 cm breit sein.

Erfindungsgemäß kann die Innenlage weniger als 5 cm breit sein.

Erfindungsgemäß kann die Innenlage mehr als 1 cm breit sein.

Erfindungsgemäß kann die Innenlage mehr als 2 cm breit sein.

Erfindungsgemäß kann die Innenlage mehr als 3 cm breit sein.

Erfindungsgemäß kann die Innenlage ungefähr 4 cm breit sein.

Erfindungsgemäß kann die Mittellage weniger als 25 cm breit sein.

Erfindungsgemäß kann die Mittellage weniger als 24 cm breit sein.

Erfindungsgemäß kann die Mittellage weniger als 23 cm breit sein.

Erfindungsgemäß kann die Mittellage weniger als 22 cm breit sein.

Erfindungsgemäß kann die Mittellage weniger als 21 cm breit sein.

Erfindungsgemäß kann die Mittellage mehr als 15 cm breit sein.

Erfindungsgemäß kann die Mittellage mehr als 16 cm breit sein.

Erfindungsgemäß kann die Mittellage mehr als 17 cm breit sein.

Erfindungsgemäß kann die Mittellage mehr als 18 cm breit sein.

Erfindungsgemäß kann die Mittellage mehr als 19 cm breit sein.

Erfindungsgemäß kann die Mittellage ungefähr 20 cm breit sein.

Erfindungsgemäß kann die Außenlage weniger als 35 cm breit sein.

Erfindungsgemäß kann die Außenlage weniger als 34 cm breit sein.

Erfindungsgemäß kann die Außenlage weniger als 33 cm breit sein.

Erfindungsgemäß kann die Außenlage weniger als 32 cm breit sein.

Erfindungsgemäß kann die Außenlage weniger als 31 cm breit sein.

Erfindungsgemäß kann die Außenlage mehr als 25 cm breit sein.

Erfindungsgemäß kann die Außenlage mehr als 26 cm breit sein.

Erfindungsgemäß kann die Außenlage mehr als 27 cm breit sein.

Erfindungsgemäß kann die Außenlage mehr als 28 cm breit sein.

Erfindungsgemäß kann die Außenlage mehr als 29 cm breit sein.

Erfindungsgemäß kann die Außenlage ungefähr 30 cm breit sein.

Erfindungsgemäß kann die Zwischenlage etwa so breit sein wie die Innenlage.

Erfindungsgemäß kann die Zwischenlage etwa 1 cm breiter sein wie die Innenlage.

Erfindungsgemäß kann die Zwischenlage etwa 2 cm breiter sein wie die Innenlage.

Erfindungsgemäß kann die Zwischenlage etwa 3 cm breiter sein wie die Innenlage.

Erfindungsgemäß kann die Zwischenlage etwa 4 cm breiter sein wie die Innenlage.

Erfindungsgemäß kann die Zwischenlage etwa 5 cm breiter sein wie die Innenlage.

Erfindungsgemäß kann eine weiter außen angeordnete Zwischenlage etwa so breit sein wie eine weiter innen angeordnete Zwischenlage.

Erfindungsgemäß kann eine weiter außen angeordnete Zwischenlage etwa 1 cm breiter sein als eine weiter innen angeordnete Zwischenlage.

Erfindungsgemäß kann eine weiter außen angeordnete Zwischenlage etwa 2 cm breiter sein als eine weiter innen angeordnete Zwischenlage.

Erfindungsgemäß kann eine weiter außen angeordnete Zwischenlage etwa 3 cm breiter sein als eine weiter innen angeordnete Zwischenlage.

Erfindungsgemäß kann eine weiter außen angeordnete Zwischenlage etwa 4 cm breiter sein als eine weiter innen angeordnete Zwischenlage.

Erfindungsgemäß kann eine weiter außen angeordnete Zwischenlage etwa 5 cm breiter sein als eine weiter innen angeordnete Zwischenlage.

Erfindungsgemäß kann die Innenlage weniger als 20 cm lang sein.

Erfindungsgemäß kann die Innenlage weniger als 19 cm lang sein.

Erfindungsgemäß kann die Innenlage weniger als 18 cm lang sein.

Erfindungsgemäß kann die Innenlage weniger als 17 cm lang sein.

Erfindungsgemäß kann die Innenlage weniger als 16 cm lang sein.

Erfindungsgemäß kann die Innenlage mehr als 10 cm lang sein.

Erfindungsgemäß kann die Innenlage mehr als 11 cm lang sein.

Erfindungsgemäß kann die Innenlage mehr als 12 cm lang sein.

Erfindungsgemäß kann die Innenlage mehr als 13 cm lang sein.

Erfindungsgemäß kann die Innenlage mehr als 14 cm lang sein.

Erfindungsgemäß kann die Innenlage ungefähr 15 cm lang sein.

Erfindungsgemäß kann die Mittellage ungefähr genauso lang wie die Außenlage sein.

Erfindungsgemäß kann die Innenlage ungefähr genauso lang wie die Mittellage sein.

Erfindungsgemäß kann die Innenlage ungefähr genauso lang wie die Außenlage sein.

Erfindungsgemäß kann die Innenlage ungefähr 5 cm kürzer als die Außenlage sein.

Erfindungsgemäß kann die Innenlage ungefähr 4 cm kürzer als die Außenlage sein.

Erfindungsgemäß kann die Innenlage ungefähr 3 cm kürzer als die Außenlage sein.

Erfindungsgemäß kann die Innenlage ungefähr 2 cm kürzer als die Außenlage sein.

Erfindungsgemäß kann die Innenlage ungefähr 1 cm kürzer als die Außenlage sein.

Erfindungsgemäß kann eine Stofflage eine Dicke von mehr als 2 mm aufweisen.

Erfindungsgemäß kann eine Stofflage eine Dicke von mehr als 2,5 mm aufweisen.

Erfindungsgemäß kann eine Stofflage eine Dicke von weniger als 5 mm aufweisen.

Erfindungsgemäß kann eine Stofflage eine Dicke von weniger als 4 mm aufweisen.

Erfindungsgemäß kann eine Stofflage eine Dicke von ungefähr 3 mm aufweisen.

Erfindungsgemäß kann eine Stofflage eine Dicke von ungefähr 2,5 mm aufweisen.

Erfindungsgemäß kann eine Stofflage eine Dicke von ungefähr 2 mm aufweisen.

Erfindungsgemäß können die Stofflagen unterschiedliche Dicken aufweisen.Erfindungsgemäß kann das Unterbekleidungsstück an der Rückseite eine Rücknaht aufweisen.

Erfindungsgemäß kann das Unterbekleidungsstück eine Weste sein.

Erfindungsgemäß kann das Unterbekleidungsstück eine Pollunder sein.

Erfindungsgemäß kann das Unterbekleidungsstück eine Unterhose sein.

Erfindungsgemäß kann das Unterbekleidungsstück ein Body sein.

Erfindungsgemäß kann das Unterbekleidungsstück ein Anzug sein.

Erfindungsgemäß kann das Unterbekleidungsstück ein Nierengurt sein.

Erfindungsgemäß kann das Unterbekleidungsstück eine Spannvorrichtung aufweisen.

Diese Ausführung der Erfindungs hat den Vorteil, dass die Verstärkungsvorrichtung mit der Spannvorrichtung gegen den Rücken des Trägers gedrückt werden kann, so dass die Verstärkungsvorrichtung möglichst dicht an dem Körper anliegt. Durch den engen und intensiven Kontakt der Verstärkungsvorrichtung mit dem Körper kann der Effekt des erfindungsgemäßen Unterbekeldungsstücks noch weiter verstärkt werden.

Erfindungsgemäß kann die Spannvorrichtung an der Vorderseite des Unterbekleidungsstücks ausgebildet sein.

Erfindungsgemäß kann die Spannvorrichtung Schlaufen und ein Band bzw. mehrere Bänder aufweisen.

Erfindungsgemäß kann die Spannvorrichtung einen Klettverschluss aufweisen.

Erfindungsgemäß kann die Spannvorrichtung Ösen und ein Band bzw. mehrere Bänder aufweisen.

Erfindungsgemäß kann die Spannvorrichtung einen Schlauch aufweisen, der das Unterbekleidungsstück umfasst.

Erfindungsgemäß kann die Spannvorrichtung Haken und ein Band bzw. mehrere Bänder aufweisen.

Erfinsungsgemäß kann die Spannvorrichtung einen Ring umfassen, der das Unterbekleidungsstück umschließt.

Erfindungsgemäß kann das Unterbekleidungsstück ein Nierengurt umfassen.

Erfindungsgemäß kann das Unterbekleidungsstück eine Rückennaht umfassen.

Erfindungsgemäß kann das Unterbekleidungsstück Seitennähte umfassen.

Erfindungsgemäß kann das Unterbekleidungsstück einen Verschluss an der Vorderseite umfassen. Vorteilhafterweise ist der Verschluss als Spannvorrichtung ausgebildet.

Erfindungsgemäß kann die Spannvorrichtung eine Höhe von mehr als 10 cm aufweisen.

Erfindungsgemäß kann die Spannvorrichtung eine Höhe von mehr als 15 cm aufweisen.

Erfindungsgemäß kann die Spannvorrichtung eine Höhe von mehr als 20 cm aufweisen.

Erfindungsgemäß kann die Spannvorrichtung eine Höhe von weniger als 50 cm aufweisen.

Erfindungsgemäß kann die Spannvorrichtung eine Höhe von weniger als 40 cm aufweisen.

Erfindungsgemäß kann die Spannvorrichtung eine Höhe von weniger als 35 cm aufweisen.

Erfindungsgemäß kann die Spannvorrichtung eine Höhe von weniger als 30 cm aufweisen.

Erfindungsgemäß kann die Spannvorrichtung eine Höhe von ungefähr 20 bis 30 cm aufweisen.

Erfindungsgemäß kann der Umfang des Unterbekleidungsstücks mehr als 60 cm betragen.

Erfindungsgemäß kann das Aussenmaterial des Unterbekleidungsstücks Polyamid bzw. Polyester aufweisen.

Erfindungsgemäß kann das Aussenmaterial des Unterbekleidungsstücks Elastan und/oder Gummi aufweisen.

Erfindungsgemäß kann das Aussenmaterial des Unterbekleidungsstücks Baumwolle und/oder Baumwollripp aufweisen.

Erfindungsgemäß kann das Innenmaterial des Unterbekleidungsstücks Polyamid bzw. Polyester aufweisen.

Erfindungsgemäß kann das Innenmaterial des Unterbekleidungsstücks Elastan und/oder Gummi aufweisen.

Erfindungsgemäß kann das Innenmaterial des Unterbekleidungsstücks Baumwolle und/oder Baumwollripp aufweisen.

Bei der Ausführung als Nierengurt kann der das Unterbekleidungsstück an der Vorderseite einen Verschluss aufweisen. Der Verschluss kann einen Klettverschluss umfassen. Zusätzlich oder alternativ kann der Verschluss Schlaufen und/oder Ösen aufweisen, durch die ein Band angeordnet und festgezurrt werden kann.

Erfindungsgemäß kann die Zwischenlage bzw. können die Zwischenlagen mehrere Stofflagen aufweisen, die im Wesentlichen senkrecht zu dem Rückenteil des Unterbekleidungsstücks ausgerichtet sind.

Erfindungsgemäß kann die Zwischenlage bzw. können die Zwischenlagen mehrere Stofflagen aufweisen, die parallel zueinander ausgerichtet sind.

Erfindungsgemäß kann die Zwischenlage bzw. können die Zwischenlagen mehrere Stofflagen aufweisen, die einen Hohlraum einschliessen.

Diese Ausführungen haben den Vorteil, dass die Zwischenlagen elastischer sind, so dass sich die Verstärkungseinrichtung besser an den an den auszufüllendenm Hohlraum im Lendenwirbelbereich des Trägers anpassen kann.

Erfindungsgemäß wird auch ein Verfahren zur Herstellung eines Unterbekleidungsstücks mit den folgenden Schritten angegeben:
(a) Vermessen einer Aushöhlung im Lendenwirbelbereichs des Rückens des Trägers des Unterbekleidungsstücks,
(b) Herstellen einer Verstärkungseinrichtung (30) unter Berücksichtigung der in Schritt (a) erhaltenen Maße der mit der Verstärkungseinrichtung auszufüllenden Aushöhlung, und
(c) Einsetzen der Verstärkungseinrichtung (30) in dem Rückenteil (10) des Unterbekleidungsstücks (1).

Das erfindungsgemäße Verfahren hat den Vorteil, dass eine optimalöe bzw. maßgeschneiderte Anpassung an den auszufüllenden Hohlraum im Lendenwirbelbereich des Trägers erfolgen kann. Dabei kann das Vermessen mit einem Bilderkennungsverfahren erfolgen. Solche Verfahren sind aus einem anderen Fachgebiet bekannt, beispeilsweise beim der Herstllung von Zahnfüllungen. Andere dem Fachmann bekannte Verfahren zur Vermessung des Hohlraums sind auch möglich.

Erfindungsgemäß kann das erfindungsgemäße Verfahren auch zur Herstellung eines erfindungsgemäßen Unterbekleidungsstücks gemäß einer der oben genannten Ausführungen bzw. mit einem oder mehreren der oben genannten Merkmale eingesetzt werden.

Im Zusammenhang mit der vorliegenden Erfindung wird der Begriff Breite bzw. breit bzw. breiter verwendet, um eine Abmessung bzw. eine relative Abmessung in Umgangsrichtung des Körpers des Trägers des Unterbekleidungsstücks zu bezeichnen.

Im Zusammenhang mit der vorliegenden Erfindung wird der Begriff Länge bzw. lang oder kurz bzw. kürzer verwendet, um eine Abmessung bzw. eine relative Abmessung in der Längsrichtung bzw. der Körpergröße (Höhe) des Körpers des Trägers des Unterbekleidungsstücks zu bezeichnen.

Die Erfindung wird im Folgenden anhand der in den Figuren gezeigten Ausführungsbeispiele beschrieben. Dabei werden folgende Bezugszeichen verwendet:
- 1: Unterbekleidungsstück
- 10: Rückenteil
- 11: Oberer Brustwirbelbereich
- 12: Unterer Brustwirbelbereich
- 13: Lendenwirbelbereich
- 14: Innenseite
- 15: Außenseite
- 16: Innere Stofflage (Futter)
- 17: Äußere Stofflage
- 20: Vorderteil
- 21: Oberbereich
- 22: Mittelbereich
- 23: Unterbereich
- 24: Innenseite
- 25: Außenseite
- 26: Ausschnitt
- 27: Reißverschluss
- 30: Verstärkungseinrichtung
- 31: Innenlage
- 32: Mittellage
- 33: Außenlage
- 34: Zwischenlage
- 35: Zwischenlage
- 41: linke Seitennaht
- 42: rechte Seitennaht
- 43: Rückennaht
- 51: linker Verschlussteil
- 52: rechter Verschlussteil
- 61: Schlaufen
- 62: Schlaufen
- 63: Band
- 71: Klettverschluss (Klettband mit Widerhaken)
- 72: Klettverschluss (Klettband mit Schlaufen)
- 81: Ösen
- 82: Ösen
- 83: Band
- 91: Ösen
- 92: Ösen
- 93: Band
- 134: Zwischenlage
- 135: Zwischenlage

### Kurzbeschreibung der Figuren:

- Fig. 1: zeigt eine Ansicht der Innenseite des Rückenteils eines Unterbekleidungsstücks gemäß einer Ausführung der Erfindung.
- Fig. 2: zeigt eine Schnittansicht des Rückenteils des Unterbekleidungsstücks von Fig. 1 entlang der Linien II-II von Fig. 1.
- Fig. 3: zeigt eine Ansicht der Vorderseite des Vorderteils des Unterbekleidungsstücks von Fig. 1.
- Fig. 4: zeigt eine der Fig. 2 entsprechende Schnittansicht des Rückenteils eines Unterbekleidungsstücks gemäß einer weiteren Ausführung der Erfindung.
- Fig. 5: zeigt eine der Fig. 1 entsprechende Ansicht der Innenseite des Rückenteils eines Unterbekleidungsstücks gemäß einer weiteren Ausführung der Erfindung.
- Fig. 6: zeigt eine Schnittansicht des Rückenteils des Unterbekleidungsstücks von Fig. 5 entlang der Linien VI-VI von Fig. 5.
- Fig. 7: zeigt eine den Figuren 2 und 6 entsprechende Schnittansicht des Rückenteils eines Unterbekleidungsstücks gemäß einer weiteren Ausführung der Erfindung.
- Fig. 8: zeigt eine den Figuren 2, 6 und 7 entsprechende Schnittansicht des Rückenteils eines Unterbekleidungsstücks gemäß einer weiteren Ausführung der Erfindung.
- Fig. 9: zeigt eine den Figuren 2, 6, 7 und 8 entsprechende Schnittansicht des Rückenteils eines Unterbekleidungsstücks gemäß einer weiteren Ausführung der Erfindung.
- Fig. 10: zeigt eine der Fig. 1 entsprechende Ansicht der Innenseite des Rückenteils eines Unterbekleidungsstücks gemäß einer weiteren Ausführung der Erfindung.
- Fig. 11: zeigt eine Schnittansicht des Rückenteils des Unterbekleidungsstücks von Fig. 10 entlang der Linien XI-XI von Fig. 10.
- Fig. 12: zeigt eine Vorderansicht eines Unterbekleidungsstücks gemäß einer weiteren Ausführung der Erfindung.
- Fig. 13: zeigt die Außenseite des Rückenteils des Unterbekleidungsstücks von Fig. 12.
- Fig. 14: zeigt eine Detailansicht der Innenseite des Rückenteils des Unterbekleidungsstücks von Fig. 12.
- Fig. 15: zeigt eine Vorderansicht eines Unterbekleidungsstücks gemäß einer weiteren Ausführung der Erfindung.
- Fig. 16: zeigt eine Ansicht der Innenseite des Rückenteils des Unterbekleidungsstücks von Fig. 15.
- Fig. 17: zeigt eine der Fig. 11 entsprechende Schnittansicht des Rückenteils eines Unterbekleidungsstücks gemäß einer weiteren Ausführung der Erfindung.
- Fig. 18: zeigt eine Innenansicht eines Unterbekleidungsstücks gemäß einer weiteren Ausführung der Erfindung in einem offenen Zustand.
- Fig. 19: zeigt eine Außenansicht des Unterbekleidungsstücks von Fig. 18 in einem offenen Zustand.
- Fig. 20: zeigt eine Schnittansicht (schematischen Querschnitt) des Unterbekleidungsstücks von Fig. 18 in einem geschlossenen Zustand.
- Fig. 21: zeigt einen möglichen Verschluss (Spannvorrichtung) für das Unterbekleidungsstück von Fig. 18.
- Fig. 22: zeigt einen möglichen Verschluss (Spannvorrichtung) für das Unterbekleidungsstück von Fig. 18.
- Fig. 23: zeigt einen möglichen Verschluss (Spannvorrichtung) für das Unterbekleidungsstück von Fig. 18.Fig. 24 zeigt einen möglichen Verschluss (Spannvorrichtung) für das Unterbekleidungsstück von Fig. 18.

Die Figuren 1 bis 3 zeigen ein Unterbekleidungsstück gemäß einer Ausführung der Erfindung.

Das Unterbekleidungsstück 1 weist ein Vorderteil 20 und ein Rückenteil 10 auf. In Fig. 1 ist das Rückenteil 10 von Innen gezeigt, d.h. man sieht auf die Innenseite 14 des Rückenteils 10. Das Rückenteil weist einen oberen Brustwirbelbereich 11, einen unterer Brustwirbelbereich 12 und einen Lendenwirbelbereich 13 auf. Das in Fig. 3 von vorne gezeigte Vorderteil 20 des Unterbekleidungsstücks umfasst einen Oberbereich 21, einen Mittelbereich 22 und einen Unterbereich 23. In Figur 3 ist die Außenseite 25 gezeigt. Die Innenseite 24 (nicht dargestellt) ist der Innenseite 14 des Rückenteils 10 gegenüberliegend angeordnet. Das Vorderteil 10 weist einen Ausschnitt 26 sowie optional einen Reißverschluss 27 auf. Bei einer Ausführung als Pullunder ist der Reißverschluss nicht vorgesehen.

Im Lendenwirbelbereich 13 ist eine Verstärkungseinrichtung 30 vorgesehen, die eine Innenlage 31, eine Mittellage 32 und eine Außenlage 33 umfasst.

Die Materialstärken der vorzugsweise aus einem Vliesstoff (bzw. Fleece-stoff) ausgebildeten Stofflagen (Vorderteil, Rückenteil, Verstärkungseinrichtung betragen pro Lage ungefähr 2 bis 3 mm.

Fig. 4 zeigt eine weitere Ausführung der Erfindung. Gleiche Bezugszeichen bezeichnen gleiche Teile bzw. Merkmale. Auf die Beschreibung der anderen Ausführungen wird verwiesen und die Beschreibung wird vornehmlich auf die Beschreibung der Besonderheiten der vorliegenden Ausführung gerichtet.

Bei der Ausführung gemäß Fig. 4 umfasst die Verstärkungseinrichtung 30 eine zusätzliche Zwischenlage 34, die zwischen der Mittellage 32 und der Außenlage 33 der Verstärkungseinrichtung angeordnet ist. Alternativ oder zusätzlich kann, wie in Fig. 6 gezeigt, die Verstärkungseinrichtung 30 eine Zwischenlage 35 zwischen der Außenlage 33 und dem Rückenteil 10 aufweisen.

Die Figuren 5 und 6 zeigen eine weitere Ausführung der Erfindung. Gleiche Bezugszeichen bezeichnen gleiche Teile bzw. Merkmale. Auf die Beschreibung der anderen Ausführungen wird verwiesen und die Beschreibung wird vornehmlich auf die Beschreibung der Besonderheiten der vorliegenden Ausführung gerichtet.

Bei dieser Ausführung ist die Innenlage 31 der Verstärkungseinrichtung 30 genauso lang ausgebildet, wie die Mittellage 32 und die Außenlage 33.

Die Figuren 7 und 9 zeigen alternative Ausführungen der Verstärkungseinrichtung 30, die bei den anderen Ausführungen eingesetzt werden können. Gleiche Bezugszeichen bezeichnen gleiche Teile bzw. Merkmale. Auf die Beschreibung der anderen Ausführungen wird verwiesen und die Beschreibung wird vornehmlich auf die Beschreibung der Besonderheiten der vorliegenden Ausführung gerichtet.

Bei der Ausführung von Fig. 7 sind zwei Zwischenlagen 34, 35 vorgesehen. Weiterhin weist die Außenlage 33 zwei Stofflagen auf, die nach außen breiter ausgebildet sind.

Bei der Ausführung von Fig. 8 ist eine Zwischenlage 35 vorgesehen. Weiterhin weisen die Mittellage 32 sowie die Außenlage 33 jeweils zwei Stofflagen auf, die nach außen breiter ausgebildet sind.

Die Ausführung von Fig. 9 entspricht der Ausführung von Fig. 8. Zusätzlich weist das Rückenteil 10 zwei Stofflagen 16, 17 auf, so dass die innere Stofflage wie ein Futter angeordnet ist, aber vorzugsweise aus dem gleichen Material wie die äußere Stofflage 17 ausgebildet ist. Selbstverständlich können diese beiden Stofflagen 16, 17 auch bei den anderen Ausführungen vorgesehen werden. Bei diesen Ausführungen ist die Verstärkungseinrichtung 30 vorzugsweise nur an der inneren Stofflage 16 angebracht und liegt nur lose an der äußeren Stofflage 17 an.

Die Figuren 10 und 11 zeigen eine weitere Ausführung der Erfindung. Gleiche Bezugszeichen bezeichnen gleiche Teile bzw. Merkmale. Auf die Beschreibung der anderen Ausführungen wird verwiesen und die Beschreibung wird vornehmlich auf die Beschreibung der Besonderheiten der vorliegenden Ausführung gerichtet.

Bei dieser Ausführung ist die Verstärkungseinrichtung 30 im Vergleich zu den anderen Ausführungen schmaler (weniger breit) ausgebildet. Die Außenlage 33 ist wesentlich länger ausgebildet, die Mittellage 32 etwas kürzer als die Außenlage und die Innenlage 31 ist etwa genauso lang ausgebildet, wie bei den anderen Ausführungen. Des Weiteren sind zwei Zwischenlagen 34, 35 vorgesehen, d.h. eine Zwischenlage 34 zwischen der Innenlage 31 und der Mittellage 32, und eine Zwischenlage 35 zwischen der Mittellage 32 und der Außenlage 33.

Die Figuren 12 bis 14 zeigen eine weitere Ausführung der Erfindung. Gleiche Bezugszeichen bezeichnen gleiche Teile bzw. Merkmale. Auf die Beschreibung der anderen Ausführungen wird verwiesen und die Beschreibung wird vornehmlich auf die Beschreibung der Besonderheiten der vorliegenden Ausführung gerichtet. Das Unterbekleidungsstück 10 ist eine Hose, bei der eine Verstärkungseinrichtung 30 in dem Lendenwirbelbereich vorgesehen ist, die entsprechend einer der oben beschriebenen Ausführungen ausgebildet sein kann.

Die Figuren 15 bis 16 zeigen eine weitere Ausführung der Erfindung. Gleiche Bezugszeichen bezeichnen gleiche Teile bzw. Merkmale. Auf die Beschreibung der anderen Ausführungen wird verwiesen und die Beschreibung wird vornehmlich auf die Beschreibung der Besonderheiten der vorliegenden Ausführung gerichtet. Das Unterbekleidungsstück 10 ist ein Anzug, bei der eine Verstärkungseinrichtung 30 in dem Lendenwirbelbereich vorgesehen ist, die entsprechend einer der oben beschriebenen Ausführungen ausgebildet sein kann.

Die Figur 17 zeigt eine weitere Ausführung der Erfindung. Gleiche Bezugszeichen bezeichnen gleiche Teile bzw. Merkmale. Auf die Beschreibung der anderen Ausführungen wird verwiesen und die Beschreibung wird vornehmlich auf die Beschreibung der Besonderheiten der vorliegenden Ausführung gerichtet.

Bei dieser Ausführung sind die Zwischenlagen 34 und 35 mehrlagig ausgebildet und werden mit dem Bezugszeichen 134 und 135 bezeichnet. Im Übrigen entspricht die Ausführung den anderen Ausführungen der Erfindung mit einer oder mehreren Zwischenlagen 34, 35. Die Stofflagen der Zwischenlagen 134, 135 verlaufen parallel zueinander und stehen im Wesentlichen senkrecht auf der Stofflage des Rückenteils 10. Die Stofflagen der Zwischenlagen 134, 135 bilden somit einen Hohlraum und sind relativ elastisch bzw. flexibel. Das hat den Vorteil, dass der auszufüllende Hohlraum im Lendenwirbelbereich des Trägers besser ausgefüllt werden kann. Man kann auch sagen, dass die Stofflagen der Zwischenlagen eine Art Schlaufe bilden.

Die Figuren 18 bis 20 zeigen eine weitere Ausführung der Erfindung. Gleiche Bezugszeichen bezeichnen gleiche Teile bzw. Merkmale. Auf die Beschreibung der anderen Ausführungen wird verwiesen und die Beschreibung wird vornehmlich auf die Beschreibung der Besonderheiten der vorliegenden Ausführung gerichtet.

In den Figuren 18 bis 20 ist ein Nierengurt bzw. ein Gürtel gezeigt, der unter der Brust getragen werden kann. Er hat eine Höhe im Bereich von 20 bis 30 cm.

Im Rückenteil 10 ist eine Rücknaht 43 vorgesehen, die von außen sichtbar ist. An den beiden Seiten sind Seitennähte 41, 42 vorgesehen. Auf der Innenseite ist im Bereich des Rückenteils 10 eine Verstärkungseinrichtung vorgesehen, die im Schnitt entsprechend einer der Figuren 17, 11, 9, 8, 6, 4 oder 2 ausgebildet sein kann. Bevorzugt ist eine Ausbildung mit mehrlagigen Zwischenlagen 134, 135, wie beispielsweise in Fig. 17 gezeigt.

An der Vorderseite kann eine Spannvorrichtung vorgesehen sein. Mögliche und ggf. alternative Spannvorrichtungen sind in den Figuren 21 bis 24 gezeigt und beschrieben. Alternativ oder zusätzlich kann eine Spannwirkung durch eine außen angeordnete bzw. eingearbeitete Schlauchware erzeugt werden, wie sie beispielsweise bei Schwangerschaftsbekleidung eingesetzt wird.

Bei den Ausführungen mit Spannvorrichtung sind am Vorderteil 20 ein linker Verschlussteil 51 und ein rechter Verschlussteil 52 vorgesehen, die miteinander verbunden werden können. Beispiele von möglichen Verschlüssen sind in den Figuren 21 bis 23 gezeigt.

Gemäß Fig. 21 kann der Verschluss Schlaufen 61 an dem linken Verschlussteil und Schlaufen 62 an dem rechten Verschlussteil aufweisen. Zum Verschließen kann ein Band 63 abwechselnd durch die Schlaufen 61 und 62 geführt und festgezogen werden, um das Unterbekleidungsstück 1 um den Körper zu spannen, damit die Verstärkungseinrichtung 30 einen guten Körperkontakt mit dem Träger bewirkt.

Gemäß Fig. 22 können an dem linken Verschlussteil 51 und an dem rechten Verschlussteil 52 ein Klettverschluss 71, 72 vorgesehen sein. Der Klettverschluss 71, 72 kann ein Klettband mit Haken bzw. ein Klettband mit Schlaufen aufweisen. Beispielsweise kann eine Pilzkopfstruktur oder eine andere dem Fachmann bekannte Struktur vorgesehen werden.

Gemäß Fig. 23 können an dem linken Verschlussteil 51 und an dem rechten Verschlussteil 52 Ösen 81, 82 vorgesehen sein, die mit einem Band 83 verbunden werden können. Das Band 83 bzw. die Bänder 83 können stramm gezogen werden, um das Unterbekleidungsstück 1 um den Körper zu spannen, damit die Verstärkungseinrichtung 30 einen guten Körperkontakt mit dem Träger bewirkt.

Gemäß Fig. 24 können an dem linken Verschlussteil 51 und an dem rechten Verschlussteil 52 Haken 91, 92 vorgesehen sein, die mit einem Band 93 verbunden werden können. Das Band 93 bzw. die Bänder 93 können stramm gezogen werden, um das Unterbekleidungsstück 1 um den Körper zu spannen, damit die Verstärkungseinrichtung 30 einen guten Körperkontakt mit dem Träger bewirkt.

Andere dem Fachmann bekannte Verschlüsse bzw. Spannvorrichtungen sind denkbar. Beispielsweise kann eine Schlauchware als Spannvorrichtung in ein erfindungsgemäßes Unterbekleidungsstück eingearbeitet und um dieses herum angeordnet werden. Kombinationen der gezeigten Spannvorrichtungen und/oder dem Fachmann bekannter alternativer Spannvorrichtungen können erfindungsgemäß auch eingesetzt werden.

## Patentansprüche

1. Unterbekleidungsstück (1) mit einem Vorderteil (20) und einem Rückenteil(10),
wobei das Rückenteil (10) in dem die Lendenwirbel abdeckenden Bereich an seiner Innenseite (14) eine Verstärkungseinrichtung (30) aufweist,
**dadurch gekennzeichnet, dass** die Verstärkungseinrichtung (30) eine Innenlage (31), eine Mittellage (32) und eine Außenlage (33) aufweist, die von Innen nach Außen eine zunehmend größere Breite aufweisen.

2. Unterbekleidungsstück (1) nach Anspruch 1, **dadurch gekennzeichnet, dass** die Verstärkungseinrichtung (30) mehrere übereinander angeordnete Stofflagen aufweist.

3. Unterbekleidungsstück (1) nach einem der vorhergehenden Ansprüche, **dadurch gekennzeichnet, dass** die Verstärkungseinrichtung (30) eine Zwischenlage (34) aufweist, die eine geringere Breite als die unmittelbar weiter Innen angeordente Stofflage aufweist.

4. Unterbekleidungsstück (1) nach einem der vorhergehenden Ansprüche, **dadurch gekennzeichnet, dass** die Verstärkungseinrichtung (30) mehrere Zwischenlagen (34) aufweist, die jeweils eine geringere Breite als die unmittelbar weiter Innen angeordnete Stofflage aufweisen.

5. Unterbekleidungsstück (1) nach einem der vorhergehenden Ansprüche, **dadurch gekennzeichnet, dass** die Verstärkungseinrichtung (30) an der Innenseite (14) des Rückenteils (10) angebracht ist.

6. Unterbekleidungsstück (1) nach einem der vorhergehenden Ansprüche, **dadurch gekennzeichnet, dass** das Rückenteil (10) zwei Stofflagen (16), 17) aufweist, und dass die die Verstärkungseinrichtung (30) zwischen den beiden Stofflagen (16, 17) angeordnet ist.

7. Unterbekleidungsstück (1) nach einem der vorhergehenden Ansprüche, **dadurch gekennzeichnet, dass** das Rückenteil (10) zwei Stofflagen (16), 17) aufweist, wobei die weiter innen angeordnete Stofflage (16) zumindest im Bereich der Verstärkungseinrichtung (30) in Umfangsrichtung breiter ausgebildet ist als die weiter außen angeordnete Stofflage (17).

8. Unterbekleidungsstück (1) nach einem der vorhergehenden Ansprüche, **dadurch gekennzeichnet, dass** das Unterbekleidungsstück (1) aus einem Fliesstoff ausgebildet ist.

9. Unterbekleidungsstück (1) nach einem der vorhergehenden Ansprüche, **dadurch gekennzeichnet, dass** die Zwischenlage (34) bzw. die Zwischenlagen (34, 35) mehrere Stofflagen aufweist(aufweisen), die im Wesentlichen senkrecht zu dem Rückenteil (10) des Unterbekleidungsstücks (1) ausgerichtet sind.

10. Unterbekleidungsstück (1) nach einem der vorhergehenden Ansprüche, **dadurch gekennzeichnet, dass** die Zwischenlage (34) bzw. die Zwischenlagen (34, 35) mehrere Stofflagen aufweist(aufweisen), die parallel zueinander ausgerichtet sind.

11. Unterbekleidungsstück (1) nach einem der vorhergehenden Ansprüche, **dadurch gekennzeichnet, dass** die Zwischenlage (34) bzw. die Zwischenlagen (34, 35) mehrere Stofflagen aufweist(aufweisen), die einen Hohlraum einschliessen.

12. Unterbekleidungsstück (1) nach einem der vorhergehenden Ansprüche, **dadurch gekennzeichnet, dass** das Unterbekleidungsstück (1) eine Spannvorrichtung aufweist.

13. Verfahren zur Herstellung eines Unterbekleidungsstücks (1) mit den folgenden Schritten:
(a) Vermessen einer Aushöhlung im Lendenwirbelbereichs des Rückens des Trägers des Unterbekleidungsstücks (1),
(b) Herstellen einer Verstärkungseinrichtung (30) unter Berücksichtigung der in Schritt (a) erhaltenen Maße der mit der Verstärkungseinrichtung (30) auszufüllenden Aushöhlung, und
(c) Einsetzen der Verstärkungseinrichtung (30) in dem Rückenteil (10) des Unterbekleidungsstücks (1),
**dadurch gekennzeichnet, dass** die Verstärkungseinrichtung (30) eine Innenlage (31), eine Mittellage (32) und eine Außenlage (33) aufweist, die von Innen nach Außen eine zunehmend größere Breite aufweisen.

14. Verfahren nach Anspruch 13 zur Herstellung eines Unterbekleidungsstücks (1) gemäß einem der Ansprüche 1 bis 12.

## Claims

1. Undergarment (1) having a front part (20) and a back part (10), the back part (10) having a reinforcing device (30) on its inner side (14) in the region covering the lumbar vertebrae,
**characterized in that** the
reinforcing device (30) hasan inner layer (31), a middle layer (32) and an outer layer (33), which have an increasingly greater width from the inside to the outside.

2. Undergarment (1) according to claim 1, **characterized in that** the reinforcing device (30) hasa plurality of layersof fabric arranged one on top of the other.

3. Undergarment (1) according to any one of the preceding claims, **characterized in that** the reinforcing device (30) hasan intermediate layer (34) which hasa width that is smaller than that of the layer of fabric arranged directly further inside.

4. Undergarment (1) according to any one of the preceding claims, **characterized in that** the reinforcing device (30) hasa plurality of intermediate layers (34) which each have a width that issmaller than that of the layer of fabric arranged directly further inside.

5. Undergarment (1) according to any one of the preceding claims, **characterized in that** the reinforcing device (30) isattached to the inner side (14) of the back part (10).

6. Undergarment (1) according to any one of the preceding claims, **characterized in that** the back part (10) hastwo layersof fabric (16, 17), and **in that** the reinforcing device (30) isarranged between the two layersof fabric (16, 17).

7. Undergarment (1) according to any one of the preceding claims, **characterized in that** the back part (10) hastwo layersof fabric (16, 17), the layer of fabric (16) arranged further inside being designed to be wider in the peripheral direction than the layer of fabric (17) arranged further outside, at least in the region of the reinforcing device (30).

8. Undergarment (1) according to any one of the preceding claims, **characterized in that** the undergarment (1) ismade from a nonwoven fabric.

9. Undergarment (1) according to any one of the preceding claims, **characterized in that** the intermediate layer (34) or the intermediate layers (34, 35) has (have) a plurality of layersof fabric which are aligned substantially perpendicularly with respect to the back part (10) of the undergarment (1).

10. Undergarment (1) according to any one of the preceding claims, **characterized in that** the intermediate layer (34) or the intermediate layers (34, 35) has (have) a plurality of layersof fabric which are aligned parallel to one another.

11. Undergarment (1) according to any one of the preceding claims, **characterized in that** the intermediate layer (34) or the intermediate layers (34, 35) has (have) a plurality of layersof fabric which enclose a cavity.

12. Undergarment (1) according to any one of the preceding claims, **characterized in that** the undergarment (1) hasa tensioning apparatus.

13. Method for manufacturing an undergarment (1), comprising the stepsof:
(a) measuring an excavation in the lumbar region of the back of the wearer of the undergarment (1),
(b) fabricating a reinforcing device (30) taking into account the measurements obtained in step (a) of the excavation to be filled with the reinforcing device (30), and
(c) inserting the reinforcing device (30) into the back part (10) of the undergarment (1),
**characterized in that** the
reinforcing device (30) hasan inner layer (31), a middle layer (32) and an outer layer (33), which have an increasingly greater width from the inside to the outside.

14. Method according to claim 13 for producing an undergarment (1) according to any one of claims 1 to 12.

## Revendications

1. Sous-vêtement (1) comprenant une partie avant (20) et une partie arrière (10), la partie arrière (10) présentant sur sa face intérieure (14) un dispositif de renfort (30) dans la zone recouvrant les vertèbres lombaires,
**caractérisé en ce que** le dispositif de renfort (30) comprend une couche intérieure (31), une couche centrale (32) et une couche extérieure (33), qui présentent une largeur qui augmente de l'intérieur vers l'extérieur.

2. Sous-vêtement (1) selon la revendication 1,
**caractérisé en ce que** le dispositif de renfort (30) comprend plusieurs couches d'étoffe superposées.

3. Sous-vêtement (1) selon l'une des revendications précédentes,
**caractérisé en ce que** le dispositif de renfort (30) comprend une couche intermédiaire (34) qui présente une largeur inférieure à celle de la couche d'étoffe directement adjacente vers l'intérieur.

4. Sous-vêtement (1) selon l'une des revendications précédentes,
**caractérisé en ce que** le dispositif de renfort (30) comprend plusieurs couches intermédiaires (34) qui présentent chacune une largeur inférieure à celle de la couche d'étoffe directement adjacente vers l'intérieur.

5. Sous-vêtement (1) selon l'une des revendications précédentes,
**caractérisé en ce que** le dispositif de renfort (30) est fixé à la face intérieure (14) de la partie arrière (10).

6. Sous-vêtement (1) selon l'une des revendications précédentes,
**caractérisé en ce que** la partie arrière (10) comprend deux couches d'étoffe (16, 17), et **en ce que** le dispositif de renfort (30) est disposé entre les deux couches d'étoffe (16, 17).

7. Sous-vêtement (1) selon l'une des revendications précédentes,
**caractérisé en ce que** la partie arrière (10) comprend deux couches d'étoffe (16, 17), la couche d'étoffe (16) adjacente vers l'intérieur étant, au moins dans la zone du dispositif de renfort (30), plus large dans la direction périphérique que la couche d'étoffe (17) adjacente vers l'extérieur.

8. Sous-vêtement (1) selon l'une des revendications précédentes,
**caractérisé en ce que** le sous-vêtement (1) est réalisé en non-tissé.

9. Sous-vêtement (1) selon l'une des revendications précédentes,
**caractérisé en ce que** la couche intermédiaire (34) ou les couches intermédiaires (34, 35) présente(nt) plusieurs couches d'étoffe orientées sensiblement perpendiculairement à la partie arrière (10) du sous-vêtement (1).

10. Sous-vêtement (1) selon l'une des revendications précédentes,
**caractérisé en ce que** la couche intermédiaire (34) ou les couches intermédiaires (34, 35) présente(nt) plusieurs couches d'étoffe orientées parallèlement les unes aux autres.

11. Sous-vêtement (1) selon l'une des revendications précédentes,
**caractérisé en ce que** la couche intermédiaire (34) ou les couches intermédiaires (34, 35) présente(nt) plusieurs couches d'étoffe qui renferment un espace creux.

12. Sous-vêtement (1) selon l'une des revendications précédentes,
**caractérisé en ce que** le sous-vêtement (1) comporte un dispositif de serrage.

13. Procédé de fabrication d'un sous-vêtement (1) comprenant les étapes suivantes consistant à :
(a) mesurer une cavité dans la région lombaire du dos du porteur du sous-vêtement (1),
(b) fabriquer un dispositif de renfort (30) en tenant compte des dimensions, obtenues à l'étape (a), de la cavité à remplir par le dispositif de renfort (30), et
(c) insérer le dispositif de renfort (30) dans la partie arrière (10) du sous-vêtement (1),
**caractérisé en ce que**
le dispositif de renfort (30) comprend une couche intérieure (31), une couche centrale (32) et une couche extérieure (33), qui présentent une largeur qui augmente de l'intérieur vers l'extérieur.

14. Procédé selon la revendication 13 pour la fabrication d'un sous-vêtement (1) selon l'une des revendications 1 à 12.
